# EUROPÄISCHE PATENTSCHRIFT

(11) **EP 0 233 320 B1**
(45) Veröffentlichungstag und Bekanntmachung des Hinweises auf die Patenterteilung: **17.01.1990**
(21) Anmeldenummer: 86114657.9
(22) Anmeldetag: 22.10.1986
(51) Int. Cl.: D06F 69/02

(54) **Mangel zum Trocknen und/oder Plätten von Textilien**
Mangle for drying and/or ironing textile fabrics
Calandre à sécher et/ou repasser des textiles

(30) Priorität: 31.01.1986 DE 3602892
(43) Veröffentlichungstag der Anmeldung: 26.08.1987
(73) Patentinhaber: Senkingwerk GmbH, D-31137 Hildesheim (DE)
(72) Erfinder: Steinort, Hans, D-3200 Hildesheim (DE)

(56) Entgegenhaltungen:
- DE-A- 1 801 393
- DE-A- 1 812 655
- FR-A- 768 502
- US-A- 3 634 956

## Beschreibung

Die Erfindung betrifft eine Mangel zum Trocknen und/oder Plätten von Textilien, bestehend aus einem beheizten Zylinder, an welchen die Textilien mittels eines Gurtes zur Anlage gebracht werden, wobei Gurt und Zylinderoberfläche sich mit unterschiedlicher Geschwindigkeit bewegen.

Es ist heute allgemein üblich, die Wäsche in einer Muldenmangel zu glätten, indem eine sich drehende textilbewickelte Walze das Wäschestück, über die feststehende geschliffene, und beheizte Plättfläche einer Mulde unter dem erforderlichen Anpreßdruck über den ganzen Plättweg bewegt. Wegen der langen Reibfläche bedingt eine solche Muldenmangel einen hohen Leistungsbedarf für den Antrieb. Eine herkömmliche Muldenmangel mit 1000 mm Walzendurchmesser, die aus zwei hintereinanderliegenden Einheiten besteht und einen Plättweg von rund drei Metern aufweist, hat bei einer Laufgeschwindigkeit von ca. 20 m/min. eine installierte Antriebsleistung von ca. 7,5 KW.

Es ist auch bekannt (DE-A-3 209 404) zum Vortrocknen der Textilien, diese mittels eines endlosen umlaufenden Bandes über die Mantelfläche eines beheizten und drehbar gelagerten Vortrockenzylinders zu führen.

Gurt und Zylinder laufen mit gleicher Geschwindigkeit, so daß lediglich eine Trocknung der Textilien nicht aber ein Plätten erfolgen kann. Der Plättvorgang findet in den nachgeschalteteten Mangelmulden statt.

Um ein vollkommen glattes Anlegen des Mangelgurtes zu gewährleisten, ist es durch die DE-OS-1 812 655 bekannt, den Gurt mit einer Geschwindigkeit umlaufen zu lassen, die größer als die Drehgeschwindigkeit der Mangelwalze ist. Hierdurch soll das Mangelgut einer Zug- und Spannwirkung unterzogen werden, welche das glatte Anlegen sicherstellt. Diese Maßnahme ist einleuchtend, hat aber den Nachteil, daß beim Einführen des Mangelgutes wegen des langsamer als der Gurt laufenden Zylinders die Wäsche anstößt und die deshalb nicht glatt liegenden Wäsche zwischen Zylinder und Gurt gelangt. Die relative Geschwindigkeit zwischen Gurt und Zylinder hat den Vorteil, daß zwecks Glättung der Wäsche diese nicht über die volle zum Trocknen notwendige Plättfläche unter Druck gezogen werden muß. Zum Trocknen ist nur Kontaktzeit erforderlich und diese steht auf dem Transportweg ausreichend zur Verfügung.

Auch die US-PS-3 634 956 beschreibt eine Mangel, bei welcher zwar vorzugsweise die Umfangsgeschwindigkeit von Zylinder zu Gurt gleich sein soll, aber eine Relativgeschwindigkeit zwischen beiden als möglich angedeutet wird. Dabei handelt es sich um eine Mangel mit einem einzigen Zylinder und einem diesen Zylinder fast vollständig umschlingenden Gurt. In jedem Fall soll aber die Durchlaufgeschwindigkeit der Wäsche von der Geschwindigkeit des Gurtes bestimmt werden, d.h. es wird nicht daran gedacht den Zylinder schneller als den Gurt laufen zu lassen.

Der Erfindung liegt die Aufgabe zugrunde, mittels einer beheizten Zylinderfläche, über welche die Textilien geführt werden, diese mit möglichst geringer Antriebsenergie bei gutem Einlaufverhalten einwandfrei zu Plätten und auf das erforderliche Maß zu Trocknen.

Zur Lösung dieser Aufgabe wird erfindungsgemäß vorgeschlagen, die Geschwindigkeit der Zylinderoberfläche größer als die Gurtgeschwindigkeit zu wählen.

Hierdurch tritt der überraschende Effekt auf, daß ein optimales Einlaufverhalten erzielt wird, denn das sich dem rotierenden Zylinder nähernde Wäschestück wird an seiner Kante vom Zylinder erfaßt und durch die schnellere Umfangsgeschwindigkeit des Zylinders glatt gestrichen bevor der Gurtdruck wirksam wird.

Ein merklicher negativer Einfluß auf das Gesamtergebnis trotz verändertem Druckverlauf über die gesamte Länge konnte nicht festgestellt werden.

In der Zeichnung ist die Erfindung an einem Ausführungsbeispiel dargestellt.

Über den beheizten Zylinder 1 wird ein endloser dampfdurchlässigen Gurt 2 mittels der verschiedenen Führungsrollen 3 so geführt, daß ein möglichst großer Umschlingungswinkel des Zylinders 1 erfolgt. Die Wäsche wird auf dem mittleren horizontalen Teil 4 des Gurtes aufgelegt und durch den Gurt in den Spalt zwischen Gurt und Zylinder geführt. Die untere Spitze 5 des Wäscheabstreifers 6 dient der Einführung der Wäsche in die Einlaufstelle.

Mit der Geschwindigkeit Cg wird die Wäsche vom Gurt 2 fortbewegt, während die Zylinderoberfläche sich mit der Geschwindigkeit Cz bewegt. Die jeweils gewünschte Geschwindigkeitsdifferenz kann durch entsprechende Wahl des Übersetzungsverhältnisses von der Antriebsrolle 3' für den Gurt auf den Zylinder erfolgen, z. B. durch entsprechende Wahl der Zähnezahlen der Zahnräder 7 und 8.

Die Andrückkraft des Gurtes an den Zylinder ist nicht über den ganzen Umschlingungsweg gleich.

Ob die Andrückkraft des Gurtes am Auslaufende oder an der Einführungsstelle der Wäsche am größten ist oder umgekehrt, hängt davon ab, welche der beiden sich relativ zueinander bewegenden Teile (Gurt bzw. Zylinder) schneller läuft. Der höhere Andruck am Ende, d.h., zur Auslaufstelle hin, ist zwar für den Plättvorgang günstig, aber für das Einlaufverhaften ungünstig. Gemäß der Erfindung soll aber das Einlaufverhaften durch den schneller laufenden Zylinder bewirkt werden. Je nach Wäscheart kann es aber zweckmäßig sein, auch einmal den Gurt am schnellsten laufen zu lassen. Die Antriebsrolle 3' ist deshalb zweckmäßig als Schaltgetriebe ausgebildet.

Bei einem gesamten Plättweg von etwa drei Metern, was bei einem günstigen Umschlingungswinkel von etwa 290° etwa einen Zylinderdurchmesser von 1,20 m entspricht reicht für die zum Trocknen notwendige Kontaktzeit eine Umlaufgeschwindigkeit der Zyiinderoberfiäche von etwa 25 m/min aus. Wegen der relativen Geschwindigkeit zwischen Gurt und Cg und Zylinderoberfläche Cz, welche etwa nur 10 % beträgt, d.h. Cg - 0,9 Cz, wird für die erfindungsgemäße Mangel bei gleichem Ausstoß an Wäscheteilen pro Zeiteinheit auch nur etwa ein Zehntel der Antriebsenergie gegenüber den bisher üblichen Muldenmangeln benötigt, nämlich bei 25 m/min. nur noch ca. 0,75 KW.

Der große Umschlingungswinkel gegenüber den herkömmlichen Muldenmangeln macht es möglich, daß man mit der halben Anzahl an Mangeleinheiten auskommt - es reicht im allgemeinen eine einzige Einheit aus - was sich im Platzbedarf und den Herstellkosten vorteilhaft auswirkt.

## Patentansprüche

1. Mangel zum Trocknen und/oder Plätten von Textilien, bestehend aus einem beheizten Zylinder, an welchem die Textilien mittels eines Gurtes zur Anlage gebracht werden, wobei Gurt und Zylinderoberfläche sich mit unterschiedlicher Geschwindigkeit bewegen, dadurch gekennzeichnet, daß die Geschwindigkeit der Zylinderoberfläche größer als die Gurtgeschwindigkeit ist.

2. Mangel nach Anspruch 1 dadurch gekennzeichnet, daß der Berührungsweg zwischen Zylinderoberfläche und Gurt etwa 3 m beträgt.

3. Mangel nach Anspruch 1 und/ oder 2 dadurch gekennzeichnet, daß die Differenz der Geschwindigkeit von Zylinderoberfläche und Gurt so eingestellt ist, daß der Reibweg zwischen Zylinderoberfläche und Gurt etwa 10 % des gesamten Berührungsweges ausmacht.

4. Mangel nach einem der Ansprüche 1 bis 3, dadurch gekennzeichnet, daß die Geschwindigkeitsdifferenz zwischen Zylinderoberfläche und Gurt über ein Schaltgetriebe (3') umstellbar ist.

## Claims

1. A mangle for drying and/or smoothing textiles, comprising a heated cylinder, against which the textiles are brought by means of a belt, said belt and the surface of said cylinder being moved with different speeds, characterised by that the speed of the cylinder surface is greater than the speed of the belt.

2. A mangle according to claim 1, characterised by that the path of contact between the cylinder surface and the belt is approx. 3 m.

3. A mangle according to claim 1 and/or 2, characterised by that the difference in the speeds between the cylinder surface and the belt is adjusted such that the path of friction between the cylinder surface and the belt is approximately 10 % of the total path of contact.

4. A mangle according to one of claims 1 to 3, characterised by that the difference in the speeds between the cylinder surface and the belt is convertible by means of a change-over gear (3').

## Revendications

1. Calandre à linge pour l'assèchement et/ou le repasage de matières textiles, comprenant un cylindre chauffé, contre lequel les matières textiles sont mises au moyen d'une bande, ladite bande et la surface dudit cylindre ayant des vitesses différentes, caractérisée en ce que la vitesse de la surface dudit cylindre est plus grande que la vitesse de ladite bande.

2. Calandre selon la revendication 1, caractérisée en ce que la course de contact entre la surface dudit cylindre et ladite bande est d'environ 3 m.

3. Calandre selon la revendication 1 et/ou 2, caractérisée en ce que la différence des vitesses de la surface dudit cylindre et de ladite bande est réglée de telle sorte, que la course de friction entre la surface dudit cylindre et de ladite bande soit d'environ 10 % de la course totale de contact.

4. Calandre selon une des revendications 1 à 3, caractérisée en ce que la différence des vitesses de la surface dudit cylindre et de ladite bande est convertible par l'intermédiaire d'un mécanisme de changement de vitesse (3').
